# EUROPÄISCHE PATENTSCHRIFT

(11) **EP 3 992 381 B1**
(45) Veröffentlichungstag und Bekanntmachung des Hinweises auf die Patenterteilung: **14.06.2023**
(21) Anmeldenummer: 20204354.3
(22) Anmeldetag: 28.10.2020
(51) Int. Cl.: E03D 9/08

(54) **SET AUS DUSCHEINRICHTUNG UND MOBILEM BASISGERÄT**
SET OF SHOWER DEVICE AND MOBILE BASE UNIT
ENSEMBLE DISPOSITIF DE DOUCHE ET UNITÉ DE BASE MOBILE

(43) Veröffentlichungstag der Anmeldung: 04.05.2022
(73) Patentinhaber: Geberit International AG, 8645 Jona (CH)
(72) Erfinder: CODIROLI, Mattia, 8808 Pfäffikon (CH); ZWICKER, Maurus, 8733 Eschenbach (CH)
(74) Vertreter: König Szynka Tilmann von Renesse Patentanwälte Partnerschaft mbB München

(56) Entgegenhaltungen:
- WO-A1-00/55438
- CA-A- 1 117 256
- DE-A1- 2 600 689
- GB-A- 2 562 326

## Beschreibung

Die vorliegende Erfindung betrifft ein Set aus einer Duscheinrichtung, die an einer Schüssel, insbesondere einer WC-Schüssel, montiert werden kann, und aus einem Basisgerät

Dabei ist an eine mobile Duscheinrichtung gedacht, die also nur vorübergehend an der Schüssel montiert wird, um während der Montage für einen über der Schüssel oder auf der Schüssel sitzenden Benutzer eine Unterleibs-Duschfunktion zu realisieren. Dazu weist die Duscheinrichtung einen Befestigungsbereich mit einer Befestigungseinrichtung auf. Außerdem enthält sie einen Duscharm mit einer Duschdüse darin, wobei der Duscharm natürlich mit der Befestigungseinrichtung verbunden ist.

Grundsätzlich ist es von Vorteil, die eigentliche Duscheinrichtung, die an der Schüssel montiert werden soll oder dort montiert ist, nur mit den unmittelbar dort nötigen Einrichtungen auszustatten, insbesondere einer Befestigungseinrichtung zur Montage und einer Abgabevorrichtung für das Duschwasser, insbesondere eine Duschdüse, vorzugsweise an einem distalen Ende eines Duscharmes.

Andere Einrichtungen können aus Platzgründen und zur Vereinfachung und Verkleinerung der beschriebenen Duscheinrichtung davon entfernt in einem Basisgerät vorgesehen sein, das über einen flexiblen Wasserleitungsteil mit der Duscheinrichtung verbunden ist. Das Basisgerät weist eine Wasserheizung zum Erwärmen des Duschwassers auf. Daneben kann es einen Wassertank (alternativ zu einem auch möglichen Festwasseranschluss am Leitungsnetz) und eine Wasserpumpe aufweisen.

Jedenfalls ist das Basisgerät mobil, lässt sich also von einem Benutzungsort zum anderen transportieren und mit dem Wasserleitungsteil und der Duscheinrichtung neu aufbauen und nutzen. So können die Benutzer das Set aus dem Basisgerät und der Duscheinrichtung z. B. bei einem Umzug mitnehmen, sodass auch im Mietmarkt leichter Dusch-WCs Verwendung finden.

Im Stand der Technik werden nämlich von vielen Mietern die dauerhaften Installationsaufwendungen für eine Dusch-WC-Montage aus Kostengründen oder mangels Einwilligung des Vermieters unterlassen. Damit erschließt eine erfindungsgemäße mobile Lösung weitere Anwendungsbereiche. Ähnlich gilt dies für Reisen und eine entsprechende Anwendung an WCs z. B. in Hotels, Ferienwohnungen oder beim Camping in einem Caravan oder Wohnmobil.

Die GB 2 562 326 A zeigt ein Set aus einer mobilen Duscheinrichtung zur Bedienung und zum Halten in der Hand und einem rückseitig auf einem WC montierten Basisgerät mit einer Wasserheizung, die über einen flexiblen Wasserleitungsteil verbunden sind.

Die WO 00/55438 A zeigt ein Set gemäß dem Oberbegriff des Anspruchs 1, insbesondere in einer Ausführungsform ein mobiles Basisgerät und eine Überhitzungsschutzeinrichtung zur Verhinderung einer zu hohen Wassertemperatur von Duschwasser.

Die CA 1 117 256 A zeigt ebenfalls ein Set mit einer Überhitzungsschutzeinrichtung und die DE 26 00 689 A zeigt ein Dusch-WC mit einer Wasserheizung und im Fall eines mobilen Ausführungsbeispiels ohne eine solche.

Der Erfindung liegt das technische Problem zugrunde, ein hinsichtlich der Gebrauchseigenschaften bei mobilem Einsatz vorteilhaftes solches Set aus Basisgerät und Duscheinrichtung anzugeben.

Hierzu ist ein Set gemäß Anspruch 1 vorgesehen. Bevorzugte Ausgestaltungen sind Gegenstand der abhängigen Ansprüche.

Die Erfindung sieht bei einem mobilen Basisgerät des beschriebenen Typs eine Überhitzungsschutzeinrichtung zur Verhinderung zu hoher Wassertemperaturen des Duschwassers vor. Wenn nämlich eine Wasserheizung, z. B. ein bevorzugter Durchlauferhitzer, eingesetzt wird, besteht ein Restrisiko einer Fehlfunktion und damit der Beeinträchtigung oder gar Verletzung eines Benutzers durch zu heißes Duschwasser.

Eine konventionelle Überhitzungsschutzeinrichtung allerdings würde, so die Erfinder, bei mobilen Anwendungen zu mangelnder Akzeptanz führen, weil die Gefahr einer unbeabsichtigten Auslösung der Überhitzungsschutzfunktion besteht. Z. B. könnte das Basisgerät in einem parkenden Fahrzeug im Sonnenschein heiß werden oder z. B. beim Packen oder Ausladen auch im Freien durch Sonneneinstrahlung zu warm werden. Dann würde die Überhitzungsschutzeinrichtung ansprechen. Gewöhnlich sind solche Einrichtungen nur durch Servicepersonal wieder in den normalen Funktionszustand rückstellbar, was das Set für den Rest der Reise unbrauchbar machen würde oder jedenfalls die weitere Benutzung der Wasserheizung bis zur Behebung des Problems ausschließen würde.

Erfindungsgemäß soll nun an dem Basisgerät eine durch den Benutzer betätigbare Bedieneinrichtung für einen Reset der Überhitzungsschutzeinrichtung vorgesehen sein. Damit kann sich der Nutzer selbst helfen und das Basisgerät durch eine einfache Betätigung wieder in den Gebrauchszustand bringen.

Dazu ist die Bedieneinrichtung leicht zugänglich, vorzugsweise direkt von außen. Möglich wäre, wenngleich weniger bevorzugt, auch das werkzeuglose Öffnen einer Abdeckung oder Klappe. Jedenfalls ist keine Zerlegung des Gehäuses oder gar weiterer Teile nötig, wie dies bei konventionellen Dusch-WCs zur Erreichung eines Reset nötig ist.

Eine günstige und bevorzugte Anordnung liegt in einem Boden des Basisgeräts, sodass die Bedieneinrichtung bei der normalen Benutzung nicht sichtbar ist. Sie beeinträchtigt dabei auch nicht die Möglichkeiten, das Basisgerät an den sichtbaren Flächen möglichst glatt, reinigungsfreundlich und attraktiv zu gestalten. Andererseits stellt es für den Benutzer kein wesentliches Problem dar, das Basisgerät zur Betätigung umzukippen oder hochzuheben.

Z. B. kann eine eindrückbare Taste vorgesehen sein, die man z. B. mit dem Finger oder einem Schreibgerät oder einem anderen schmalen Gegenstand eindrücken kann. Mit einer solchen Taste kann z. B. ein innerhalb des Gehäuses vorgesehener Hebel bewegt und darüber dann ein Schalter betätigt werden, der seinerseits die Reset-Funktion auslöst. Im Ausführungsbeispiel ist der Hebel ein Kipphebel mit zwei zueinander gewinkelten Armen. Die beiden Arme sind fest miteinander verbunden und gemeinsam um ein Kippgelenk beweglich. Mit der Taste wird ein Hebelarm beaufschlagt und der andere Hebelarm betätigt dann den Schalter.

Ferner kann es einen Wassertank des Basisgeräts geben, sodass das Basisgerät von einem Leitungsanschluss unabhängig ist. Der Wassertank speichert dann die für eine gewisse Betriebszeit nötige Wassermenge. Er ist vorzugsweise zum Reinigen oder Befüllen von dem Basisgerät abnehmbar. Besonders bevorzugterweise ist er auf das übrige Basisgerät von oben aufgesetzt und von diesem abhebbar. Hierzu kann er Griffe aufweisen, vorzugsweise zwei und vorzugsweise in Seitenwänden des Wassertanks eingeformt. Dabei kann es sich z. B. um Vertiefungen in den Seitenwänden, insbesondere an deren unterer Kante, handeln. Solche Griffe tragen nicht auf, sind produktionstechnisch besonders einfach und erleichtern dennoch das Abheben des Wassertanks.

Ferner weist der Wassertank vorzugsweise einen zum Befüllen zu öffnenden und vorzugsweise abnehmbaren Deckel auf. Der Deckel kann die gesamte Oberseite abdecken, sodass beim Öffnen oder Abnehmen eine relativ große Öffnung zur Verfügung steht.

Bei einer bevorzugten Ausgestaltung ist der Wassertank im aufgesetzten Zustand durch ein Ventil in seinem Boden mit dem übrigen Basisgerät verbunden, wobei sich das Ventil vorzugsweise beim Aufsetzen selbsttätig öffnet und beim Abnehmen selbsttätig schließt. Der Benutzer muss also außer dem Aufsetzen und Abnehmen (und Befüllen) keine weiteren Bedienoperationen durchführen. Dabei kann in der entsprechenden Oberseite des übrigen Basisgeräts ein Elastomergegenstück für das Ventil vorgesehen sein. Dieses Elastomergegenstück wiederum kann bei der bevorzugten Ausgestaltung einstückig mit einem Schlauchstück ausgeführt sein, das sich daran anschließt und zu einer Wasserpumpe des Basisgeräts führt. Wenn wegen Materialermüdung oder aus Hygienegründen ein Austausch des Elastomergegenstücks gewünscht wird, dann kann nach dem Öffnen des Gehäuses einfach ein neuer Elastomerkörper an der Wasserpumpe angeschlossen und in der Oberseite des Basisgeräts befestigt werden. Das Gleiche gilt für eine eventuelle Reinigung oder Sterilisierung dieses Elastomerkörpers.

Der Wassertank ist vorzugsweise nicht allzu hoch, um leicht zum Befüllen unter einen Wasserhahn gehalten werden zu können. Vorzugsweise hat er eine Höhe von höchstens 20 cm, wobei als Obergrenze zunehmend bevorzugt sind: 19, 18 und 17 cm. Das bezieht sich natürlich auf die Höhe ohne Deckel, soweit dieser zum Befüllen abgenommen wird, also auf die faktisch unter dem Wasserhahn unterzubringende Höhe.

Der bereits erwähnte Boden des (übrigen) Basisgeräts kann neben der optionalen Anordnung der Bedieneinrichtung für die Reset-Funktion eine Aufwickeleinrichtung für ein Anschlusskabel aufweisen. Dieses Anschlusskabel dient zur Stromversorgung der Wasserheizung und gegebenenfalls der Pumpe. Überschüssige Kabellänge kann z. B. um einen in dem Boden integrierten flachen (in vertikaler Richtung) und breiten (in horizontaler Richtung) Zapfen herumgewickelt werden und z. B. durch Hinterschnitte gehalten werden. Das gilt dann im Transportfall auch für das gesamte Anschlusskabel. Vorzugsweise ist dieser Zapfen an dem (übrigen) Boden angesetzt und kann dabei das dazwischen austretende Anschlusskabel klemmen und somit gegen Zugkräfte bzw. deren Übertragung auf die eigentlichen elektrischen Anschlüsse im Gehäuseinneren sichern. Im Übrigen bietet die Anordnung im Boden eine für das ästhetische Erscheinungsbild und die Reinigungseigenschaften günstige Anordnung einer solchen Kabelunterbringung.

Auch im Übrigen ist das Basisgerät an seinen im normalen Betriebszustand sichtbaren Flächen möglichst glatt und reinigungsfreundlich gestaltet. Insbesondere ist vorzugsweise vorgesehen, dass auf für die Bedienung der Duschfunktion relevante Schalter oder Taster verzichtet wird, und zwar vorzugsweise auch am Boden des Basisgeräts. Stattdessen kann bei dieser Ausgestaltung das Basisgerät über eine Fernbedienung bedient werden, wozu auch eine einschlägige App z. B. in einem Mobiltelefon zählt. Das bezieht sich jedenfalls auf die Duschfunktion, es beinhaltet nicht die Bedieneinrichtung für die Reset-Funktion des Überhitzungsschutzes.

In dieser Form muss der Benutzer das Basisgerät (und, soweit bereits montiert, auch die Duscheinrichtung) gar nicht berühren, was der Hygiene in der Benutzung entgegenkommt.

Eine bevorzugte Form für den Wassertank einerseits, das übrige Basisgerät andererseits und auch beide im zusammengesetzten Zustand ist eine angenäherte Quaderform, wozu zur Veranschaulichung auf das Ausführungsbeispiel verwiesen wird. Dabei können die Seitenwände natürlich etwas schräg und können Ecken abgerundet sein. Diese Form ist praktisch, ästhetisch und reinigungsfreundlich.

Das Basisgerät hält im aufgestellten Zustand mit den Außenbereichen seines Gehäuses vorzugsweise einen gewissen Hygieneabstand vom Boden von mindestens 1,5 mm, vorzugsweise mindestens 2 mm oder sogar mindestens 2,5 mm.

Das betrifft natürlich nicht (zumindest) einen Aufstellfuß, wobei der oder die Aufstellfüße vorzugsweise mit einem Abstand von diesem Außenrand und insoweit weiter innen angeordnet sind. Insbesondere soll durch diese Maßnahme eine "Kapillarwirkung" eines schmalen Schlitzes zwischen dem unteren äußeren Rand des Gehäuses und dem Boden hinsichtlich verschüttetem Wasser, Putzwasser und dergleichen vermieden werden. Stattdessen soll der Boden in diesem Bereich sauber trocknen können.

Eine bevorzugte Wahl für die Wasserheizung ist ein Durchlauferhitzer, der ein kleineres Bauvolumen als ein Boiler erfordert und außerdem nach dem Aufstellen und Anschließen keine nennenswerte Vorheizzeit benötigt. Damit ist der Durchlauferhitzer für ein mobiles Gerät besonders geeignet.

Die Erfindung wird im Folgenden anhand eines Ausführungsbeispiels näher erläutert. Dabei zeigt:
- Figur 1: eine perspektivische Ansicht einer erfindungsgemäßen Duscheinrichtung von unten links, und zwar einschließlich eines Stücks eines flexiblen Wasserleitungsteils;
- Figur 2: die Ansicht aus Figur 1, jedoch mit entferntem Duscharm und ohne den Wasserleitungsteil aus Figur 1;
- Figur 3: eine weitere perspektivische Ansicht der Duscheinrichtung von schräg oben hinten, jedoch ohne den flexiblen Wasserleitungsteil;
- Figur 4: eine perspektivische Ansicht auf die Duscheinrichtung aus Figur 1, jedoch aus ungefähr entgegengesetzter Richtung und mit eingefahrenem Duscharm;
- Figur 5: in Figur 4 entsprechender perspektivischer Ansicht den in Figur 2 fehlenden Duscharm in eingefahrenem Zustand;
- Figur 6: den Duscharm aus Figur 5 in ausgefahrenem Zustand und als perspektivische Schnittdarstellung;
- Figur 7: den Duscharm entsprechend Figur 6, jedoch in einer Schnittansicht;
- Figur 8: eine Darstellung entsprechend Figur 7, jedoch in eingefahrenem Zustand des Duscharms;
- Figur 9: eine perspektivische Gesamtansicht eines Basisgeräts zu der Duscheinrichtung aus den Figuren 1-8;
- Figur 10: eine Unteransicht des Basisgeräts aus Figur 10 und
- Figur 11: eine Darstellung des unteren Teils des Basisgeräts aus Figur 9 bei teilweise abgebautem Gehäuse.

Figur 1 zeigt eine Duscheinrichtung mit einem Duscharm 1, der hier in einem ausgefahrenen Zustand, also mit rechts aus der übrigen Duscheinrichtung herausragenden Teleskopelementen 8 und 9, dargestellt ist. Der Duscharm 1 ist dabei rastend gehalten in einem im Übrigen weitgehend einstückigen Kunststoffteil 2, das in Figur 2 ohne den Duscharm 1 zum Vergleich dargestellt ist. Außerdem zeigt Figur 1 noch einen flexiblen Wasserleitungsteil 23 am linken Rand, wenngleich nur teilweise. Dieser führt über eine gewisse Länge von der eigentlichen Benutzungsposition der Duscheinrichtung (am Rand einer WC-Schüssel) zu einem neben dem WC auf dem Boden stehenden Basisgerät gemäß den Figuren 9-11.

Zur Befestigung des Kunststoffteils 2 sind in einem Befestigungsbereich 3 an einer Unterseite des Kunststoffteils 2 zwei Haftpads 4 angebracht. Mit diesen kann die Duscheinrichtung aus Figur 1 flach auf einen ebenfalls flachen Rand einer üblichen WC-Schüssel aufgedrückt werden und haftet dann dort. Wenn der Schüsselrand und die Haftpads 4 hinreichend sauber sind, kommen viele mikroskopische Saugeinrichtungen an der Unterseite der Haftpads 4 zur Wirkung. Damit kann die Duscheinrichtung beliebig und rückstandsfrei wieder abgenommen werden und muss vor einer Neumontage allenfalls gereinigt werden.

Der Befestigungsbereich 3 ist dabei der im linken Teil der Figur 1 erkennbare flache Bereich, der in einem Knickbereich 5 übergeht in eine tiefe angeordnete und eine Rasteinrichtung zum Halten des Duscharms 1 bildende Halteeinrichtung 6. Diese Halteeinrichtung 6 hat (gesehen in der Axialrichtung des Duscharms 1) im Wesentlichen eine nach unten offene umgekehrte U-Form, vergleiche Figur 2 und 3, wobei sie den Duscharm 1 dachartig nach oben und nach den Seiten abdeckt. Das Bezugszeichen 7 bezeichnet Rastvorsprünge zum Halten des Duscharms 1; außerdem ist eine in den Figuren 1 und 2 nach rechts weisende Öffnung für die Teleskopelemente 8 und 9 des Duscharms 1 nach unten etwas verengt, wie vor allem Figur 2 zeigt.

Zwischen den beiden Haftpads 4 gibt es eine Lücke, in der der flexible Wasserleitungsteil 23 verläuft, und an einem in den Figuren 3, 5-8 gut erkennbaren Anschlussstutzen 10 an einem rückwärtigen Teil des Duscharms 1 angeschlossen ist. Dazu ist der flexible Leitungsteil 23 einfach auf den Stutzen 10 aufgeschoben, wobei dieser Stutzen 10 seine stark elliptische Querschnittsform, vergleiche vor allem die Figuren 3 und 5, dem flexiblen Leitungsteil 23 aufzwingt. Im Übrigen kann der flexible Wasserleitungsteil 23, wenn die Bauhöhe ein wesentliches Problem darstellt, auch im Übrigen zwischen den die Haftpads 4 haltenden flachen Strukturen in dem Befestigungsbereich 3 etwas flachgedrückt werden.

Der Anschlussstutzen 10 führt über einen starren Wasserleitungsteil 11 in den eigentlichen Zylinderteil 12 des Duscharms 1, in dem im eingefahrenen Zustand auch die Teleskopelemente 8 und 9 untergebracht sind, vergleiche die Figuren 5 und 8. Der starre Wasserleitungsteil 11 verläuft dabei gewinkelt zu der Horizontalen bzw. der Richtung des Anschlussstutzens 10, wobei der Winkel gemäß den Figuren 7 und 8 zwischen ganz ungefähr 45° und 60° liegt (je nach Betrachtung der oberen oder unteren Begrenzung). Dabei weitet sich der starre Wasserleitungsteil 11 auf und führt das Duschwasser damit in den bereits angesprochenen Zylinderteil 12, wobei die entsprechende rückseitige Begrenzung dieses Zylinderteil 12 schräg gestaltet ist und damit die untere Wand des starren Wasserleitungsteils 11 in gewissem Sinn fortsetzt, vergleiche Figur 7 und 8.

Der starre Wasserleitungsteil 11 hat auch stromabwärts von dem Anschlussstutzen 10 einen flach-elliptischen Strömungsquerschnitt, wobei er sich ausweislich der Figuren 5-7 im Übergang in den Zylinderabschnitt 12 aufweitet. Jedenfalls liegt stromaufwärts von dem Knickbereich 5, in dem Knickbereich 5 und auch noch ein Stück weit stromabwärts davon ein flacher Strömungsquerschnitt mit ungefähr elliptischer Form vor.

Damit kann also über den flexiblen Leitungsteil 23 Duschwasser zu dem Duscharm 1 zugeführt werden, der seinerseits mit dem Kunststoffteil 2 über eine Haftverbindung an der WC-Schüssel gehalten ist, aber aus diesem Kunststoffteil 2 rastend gelöst werden kann. Dementsprechend kann der Duscharm 1 ohne Komplettdemontage der Duscheinrichtung abgenommen und z. B. gereinigt werden. Im Übrigen hat die Trennung in die zwei rastend verbundenen Teile, nämlich den Duscharm 1 und das Kunststoffteil 2, produktionstechnische Vorteile.

Im Übrigen knickt die den Duscharm 1 eigentlich haltende Halteeinrichtung 6 (als Teil des Kunststoffteils 2), gegenüber dem Befestigungsbereich 3 deutlich gewinkelt nach unten ab, vergleiche Figur 2, und gibt damit bereits dem Duscharm 1 seine axiale Ausrichtung nach schräg unten vor. Außerdem schützt die Halteeinrichtung 6 des Kunststoffteils 2 den Duscharm 1 in dessen eingefahrenem Zustand weitgehend vor Verschmutzungen, vergleiche Figur 4.

Der Duscharm 1 weist, wie bereits angesprochen, einen Teleskopmechanismus mit zwei beweglichen Teleskopelementen 8 und 9 auf, wobei der Zylinderteil 12 das erste Teleskopelement bildet, das dementsprechend das zweite Teleskopelement 8 aufnimmt (wobei dieses das dritte Teleskopelement 9 aufnimmt). Die Figuren 6 und 7 im Vergleich zu den Figuren 5 und 8 zeigen den ausgefahrenen und eingefahrenen Zustand, wobei in den Figuren 6 und 7 eine zwischen der rückseitigen schrägen Wand des Zylinderteils 12 einerseits und einem Haltearm 13 in dem dritten Teleskopelement 9 andererseits gespannte Schraubenfeder 24 zeigt. Diese wirkt dem über die Wasserleitung zugeführten Wasserdruck entgegen, sodass über den Wasserdruck das Ein- und Ausfahren des Duscharms gesteuert werden kann.

Dabei weisen das zweite und das dritte Teleskopelement 8 bzw. 9 an ihren jeweiligen proximalen Enden radiale Vorsprünge nach außen auf, die mit dem Bezugszeichen 14 und 15 bezeichnet sind und jeweils einen O-Ring zur Abdichtung tragen. Wie die Figuren 6 und 7 zeigen, tritt diese Abdichtung im ausgefahrenen Zustand durch Anlage gegen einen nach innen weisenden radialen Kragen am jeweils distalen Ende des ersten bzw. zweiten Teleskopelements 12 bzw. 8 auf. Im eingefahrenen Zustand hingegen existiert diese Abdichtung nicht. Vielmehr überbrückt dann eine in Figur 7 und Figur 8 erkennbare Kanalvertiefung 16, die tatsächlich dreimal über den Umfang verteilt vorliegt, den proximalen radialen Vorsprung 14 und führt Wasser an diesem vorbei in den Zwischenraum 17 (Figur 8) zwischen dem Zylinderteil 12, also dem ersten Teleskopelement 12, und dem zweiten Teleskopelement 8.

Außerdem führt eine in den Figuren 6-8 gut erkennbare Duschdüse 18 Wasser in einen Zwischenraum 19 zwischen dem zweiten Teleskopelement 8 und dem dritten Teleskopelement 9. Das Wasser aus dem erstgenannten Zwischenraum 17 kann über einen distalen Ringspalt innerhalb des radial nach innen weisenden distalen Kragens des Zylinderteils 12, vor allem aber über eine in Figur 8 mit 20 bezeichnete kleine Öffnung im unteren Bereich des Ringspalts, austreten. Diese Öffnung 20 ist dabei im eingefahrenen Zustand von einer nach unten weisenden Nase 21 am distalen Ende des dritten Teleskopelements 9 abgedeckt. Das Wasser aus dem Zwischenraum 19 tritt in ähnlicher Weise durch den distalen Ringspalt zwischen dem zweiten Teleskopelement 8 und dem dritten Teleskopelement 9 aus.

Wenn also ein gewisser Wasserdruck anliegt, der für das Ausfahren des Duscharms 1 noch nicht ausreicht, werden die Zwischenräume 17 und 19 und damit die entsprechenden Flächen der Teleskopelemente gespült. Das gilt auch noch während des Ausfahrens. Wenn beim Ende eines Duschvorgangs der Wasserdruck nicht abrupt abgeschaltet wird, gilt das analog für das Einfahren und eine eventuelle Zeitspanne danach.

Die Figuren 6 bis 8 zeigen übrigens unterhalb und stromaufwärts von der Duschdüse 18 eine Verwirbelungskammer 22, zu der auf den Stand der Technik EP 2 628 546 verwiesen wird und die an einen proximal davon befindlichen Innenhohlraum in dem dritten Teleskopelement 9 (und im Übrigen die Innenhohlräume in dem zweiten und dem ersten Teleskopelement) angeschlossen ist, und zwar über ein kurzes axial verlaufendes Kanalstück.

Die bereits beschriebene Nase 21 am distalen Ende des dritten Teleskopelements 9 dient im Übrigen beim Einfahren als Anschlag, weil sie unten an das distale Ende des zweiten Teleskopelements 8 in Anlage kommt, und zwar in einer eigens dafür vorgesehenen Nische, vergleiche Figur 1. Außerdem ist die Nase 21 lang genug, damit z. B. bei einem Verklemmen oder ohne Wasserdruck der Duscharm 1 auch manuell ausgefahren werden kann. Dazu wird einfach mit einem Finger an der Nase 21 gezogen.

Für die Versorgung der in den Figuren 1-8 dargestellten und oben erläuterten Duscheinrichtung ist ein Basisgerät 30 gemäß den Figuren 9-11 zuständig, womit zusammen ein Set als mobile Lösung zum Aufrüsten eines gewöhnlichen WCs zu einem Dusch-WC gegeben ist.

Figur 9 zeigt dabei einen Wassertank 31 mit im Wesentlichen Quaderform, der auf einen Sockelteil 32 aufgesetzt und oben von einem Deckel 33 abgedeckt ist. Figur 9 zeigt dabei konkret ein Gehäuse des Sockelteils 32. Der Wassertank 31 kann dabei aus transparentem oder transluzentem Material bestehen und den Wasserstand anzeigen. Bei Bedarf wird er einfach nach oben abgehoben, wozu zwei Griffmulden, eine davon in Figur 9 sichtbar und mit 34 beziffert, dienen. Nach Abheben des Deckels 33 kann der Wassertank 31 dann befüllt, wieder auf den Sockelteil 32 aufgesetzt und wieder mit dem Deckel 33 verschlossen werden. Ohne Deckel ist der Wassertank etwa 16,5 cm hoch und damit leicht unter einen Wasserhahn z. B. in einem Waschbecken zu halten.

Auch der Sockelteil 32 hat im Wesentlichen eine Quaderform. Er weist keine äußeren Schalter oder anderen Bedieneinrichtungen mit Ausnahme dessen auf, was noch in Bezug auf Figur 10 erläutert wird. Wenn die in Figur 9 sichtbare Gehäuseabdeckung abgenommen ist, ergibt sich eine Ansicht wie in Figur 11, die nicht in allen Einzelheiten erläutert wird.

Jedenfalls gibt es dort ein zentrales Elastomerelement 35, für das die Gehäuseabdeckung eine zentrale Aussparung aufweist und in das ein Ventil des Wassertanks 31 eingreift. Innerhalb des Elastomerelements 35 sieht man einen zentralen Stift 36, mit dem das Ventil des Wassertanks 31 selbsttätig geöffnet (und beim Abheben wieder verschlossen) wird. Im Übrigen ist das Elastomerelement 35 einstückig mit einem Schlauch 37 ausgeführt, der zu der Wasserpumpe 38 führt. Die Wasserpumpe 38 ist zur Geräuschminderung schwingungsisoliert gelagert und in nicht näher dargestellter Weise mit einem Durchlauferhitzer 39 verbunden.

Figur 11 zeigt vor dem Durchlauferhitzer einen ungefähr vertikal nach oben weisenden Hebel 40, der einen hier nicht dargestellten bodennahen und ungefähr rechtwinklig dazu verlaufenden zweiten Hebelarm aufweist. Der zweite Hebelarm kann über eine in Figur 10 oben eingezeichnete Drucktaste als Bedieneinrichtung 41 nach oben geschoben werden und ist mit seinem zu dem Übergang (zum zweiten Arm) entgegengesetzten Ende gelenkig gelagert. Dementsprechend führt ein Eindrücken der Bedieneinrichtung 41 zu einer nach innen gerichteten Bewegung des in Figur 11 dargestellten vertikalen Arms des Hebels 40, womit ein dahinter verdeckter elektrischer Taster betätigt und die Reset-Funktion eines Überhitzungsschutzes des Durchlauferhitzers 39 ausgelöst wird.

Im Übrigen enthält der Sockelsteil 32 eine elektronische Steuerung 42 und einige weitere Teile, die für das Verständnis der vorliegenden Erfindung nicht von besonderem Belang sind. Die Steuerung 42 weist eine Schnittstelle nach dem "Low Energy Bluetooth"-Standard auf und kann z. B. über eine App auf einem Mobiltelefon angesprochen werden. Damit kann der Nutzer ohne Berührung des Basisgeräts 30 die Duschfunktion bedienen und die Steuerung 42 auch programmieren. Lediglich die Reset-Funktion mit der mechanischen Bedieneinrichtung 41 bildet hier eine Ausnahme.

Figur 10 zeigt eine Unteransicht des Sockelteils 32 aus Figur 9. Neben der bereits erwähnten Taste bzw. Bedieneinrichtung 41 ist hierbei ein Anschlussstutzen 43 für einen hier nicht eingezeichneten und in Figur 1 mit seinem anderen Ende sichtbaren flexiblen Wasserleitungsteil 23 zu sehen, der durchaus eine Länge von z. B. über einem Meter haben kann, um eine flexible Anordnung des Basisgeräts aus Figur 9 neben der WC-Schüssel zu ermöglichen. Die zu dem Stutzen 43 führende Wasserleitung ist in Figur 11 mit 44 beziffert und führt vom Durchlauferhitzer 39 her.

Ferner sieht man in Figur 10 ein elektrisches Anschlusskabel, dessen weiterführender Bereich und Stecker weggelassen sind und das das Zeichen 45 trägt. Dieses Kabel ist um einen flachen Zapfen als Aufwickeleinrichtung 46 herumgewickelt, den man in Figur 10 mit seinem untersten und gegenüber dem dahinterliegenden "Restteil" etwas vergrößerten Abschnitt sieht. Dementsprechend liegt der Restteil des Kabels 45 hinter der sichtbaren Fläche, aber um einen dem mittleren Oval 47 ungefähr entsprechenden Restteil der Aufwickeleinrichung 46 herumgewickelt. Gleichzeitig bildet der sichtbare Teil der Aufwickeleinrichung 46 einen Aufstellfuß und sorgt dafür, dass die in Figur 9 sichtbare untere Kante des Sockelteils 32 ungefähr 3 mm über dem Boden schwebt.

## Patentansprüche

1. Set
aus einer Duscheinrichtung, welche Duscheinrichtung einen flexiblen Wasserleitungsteil (23) zum Zuführen von Duschwasser aufweist, und
aus einem mobilen Basisgerät (30) mit einer Wasserheizung (39) in einem Gehäuse, welches Basisgerät (30) an dem flexiblen Wasserleitungsteil (23) anschließbar ist,
wobei die Wasserheizung (39) eine Überhitzungsschutzeinrichtung zur Verhinderung zu hoher Wassertemperaturen des Duschwassers aufweist,
**dadurch gekennzeichnet, dass** die Duscheinrichtung eine Befestigungseinrichtung, welche zur Montage an einer Schüssel, insbesondere eines WC ausgelegt ist, aufweist,
und die Überhitzungsschutzeinrichtung dazu ausgelegt ist, nach ihrem Ansprechen einen weiteren Betrieb der Wasserheizung (39) zu unterbinden, und zur Rückkehr in den Gebrauchszustand des Basisgeräts (30) eine Reset-Funktion aufweist,
wobei das Basisgerät (30) nur durch die Reset-Funktion in den Gebrauchszustand zurückzubringen ist,
und das Basisgerät (30) eine Bedieneinrichtung (41) zur Betätigung der Reset-Funktion durch den Benutzer aufweist.

2. Set nach Anspruch 1, bei dem die Bedieneinrichtung (41) für einen Benutzer ohne Zerlegung des Gehäuses zur Bedienung zugänglich ist.

3. Set nach Anspruch 1 oder 2, bei dem die Bedieneinrichtung (41) in einem Boden des Basisgeräts (30) vorgesehen und dort für den Benutzer zugänglich ist.

4. Set nach Anspruch 1, 2 oder 3, bei der die Bedieneinrichtung (41) eine eindrückbare Taste aufweist, wobei beim Eindrücken ein Hebel (40) in dem Gehäuse und darüber ein Schalter betätigt wird, welcher Schalter die Reset-Funktion auslöst, wobei vorzugsweise der Hebel (40) ein Kipphebel ist.

5. Set nach einem der vorstehenden Ansprüche, bei dem das Basisgerät (30) einen Wassertank (31) aufweist, welcher von dem Basisgerät (30) abnehmbar ist und vorzugsweise auf das übrige Basisgerät aufgesetzt ist.

6. Set nach Anspruch 5, bei dem der Wassertank (31) zumindest einen, vorzugsweise zwei in Seitenwände des Wassertanks (31) eingeformte Griffe (34) zum Abnehmen aufweist, insbesondere in Form von Vertiefungen der Seitenwände.

7. Set nach Anspruch 5 oder 6, bei dem der Wassertank (31) einen seine gesamte Oberseite abdeckenden Deckel (33) aufweist, der zum Befüllen abnehmbar ist.

8. Set nach Anspruch 5, 6 oder 7, bei dem der Wassertank (31) ein sich durch das Aufsetzen auf das und Abnehmen von dem übrigen Basisgerät selbsttätig öffnendes und schließendes Ventil in einem Boden des Wassertanks (31) aufweist, wobei vorzugsweise ein Elastomergegenstück in einer Oberseite des übrigen Basisgeräts zur Abdichtung beim Aufsetzen einstückig mit einem sich daran anschließenden und zu einer Wasserpumpe (38) in dem Basisgerät (30) führenden Schlauchstück (37) ausgeführt ist.

9. Set nach einem der Ansprüche 5 bis 8, bei dem der Wassertank (31) eine hinsichtlich des Befüllens mit einem Wasserhahn unter dem Wasserhahn unterzubringende Höhe von höchstens 20 cm aufweist.

10. Set nach einem der vorstehenden Ansprüche, bei dem das Basisgerät (30) an seinem Boden eine in den Boden integrierte Aufwickeleinrichtung für ein Anschlusskabel (45) aufweist.

11. Set nach einem der vorstehenden Ansprüche, bei dem das Basisgerät (30) keinen für die Bedienung einer Duschfunktion relevanten Schalter oder Taster aufweist und die Duschfunktion ausschließlich über eine Fernbedienung zu bedienen ist.

12. Set nach Anspruch 5, optional auch in Verbindung mit einem weiteren der vorstehenden Ansprüche, bei dem der Wassertank (31) einerseits und das übrige Basisgerät andererseits und zum Dritten beide miteinander im aufgesetzten Zustand des Wassertanks (31) im Wesentlichen quaderförmig sind.

13. Set nach einem der vorstehenden Ansprüche, bei dem das Basisgerät (30) abgesehen von mindestens einem innerhalb eines äußeren Bereichs seines unteren Randes angeordneten Aufstellfuß (46) einen Bodenabstand von mindestens 2 mm einhält.

14. Set nach einem der vorstehenden Ansprüche mit einem Durchlauferhitzer als Wasserheizung (39).

15. Verwendung eines mobilen Basisgeräts (30) mit einer Wasserpumpe (38) und einer Wasserheizung (39) in einem Gehäuse für ein Set nach einem der vorstehenden Ansprüche, wobei die Wasserheizung (39) eine Überhitzungsschutzeinrichtung zur Verhinderung zu hoher Wassertemperaturen des Duschwassers aufweist, welche dazu ausgelegt ist, nach ihrem Ansprechen einen weiteren Betrieb der Wasserheizung (39) zu unterbinden, und zur Rückkehr in den Gebrauchszustand des Basisgeräts (30) eine Reset-Funktion aufweist, wobei das Basisgerät (30) nur durch die Reset-Funktion in den Gebrauchszustand zurückzubringen ist, welches Basisgerät (30) an dem flexiblen Wasserleitungsteil (23) anschließbar ist.

## Claims

1. Set
of a shower device, which shower device has a flexible water conduit part (23) for supplying shower water, and
of a mobile base unit (30) with a water heater (39) in a housing, which base unit (30) can be connected to the flexible water conduit part (23),
wherein the water heater (39) has an overheating protection device for preventing excessive water temperatures of the shower water,
**characterised in that** the shower device has a fastening device which is adapted for mounting on a bowl, in particular of a toilet,
and the overheating protection device is adapted to prevent, after it has responded, further operation of the water heater (39) and has a reset function for returning to the use state of the base unit (30),
wherein the base unit (30) can be returned to the use state only by the reset function,
and the base unit (30) has an operating device (41) for actuation of the reset function by the user.

2. Set according to claim 1, in which the operating device (41) is accessible to a user without dismantling the housing for operation.

3. Set according to claim 1 or 2, in which the operating device (41) is provided in a base of the base unit (30) and is accessible there to the user.

4. Set according to claim 1, 2 or 3, wherein the operating device (41) comprises a push-in button, wherein upon pushing in a lever (40) in the housing and a switch above it are actuated, which switch triggers the reset function, preferably the lever (40) being a toggle lever.

5. Set according to any of the preceding claims, wherein the base unit (30) comprises a water tank (31) which is removable from the base unit (30) and is preferably placed on the rest of the base unit.

6. Set according to claim 5, wherein the water tank (31) has at least one, preferably two, handles (34) moulded into side walls of the water tank (31) for removal, in particular in the form of recesses of the side walls.

7. Set according to claim 5 or 6, wherein the water tank (31) has a lid (33) covering its entire upper side, which is removable for filling.

8. Set according to claim 5, 6 or 7, wherein the water tank (31) comprises a valve in a bottom of the water tank (31) which opens and closes automatically by being placed on and removed from the rest of the base unit, wherein preferably an elastomer counterpart for sealing during placement in an upper side of the rest of the base unit is made integral with a hose piece (37) adjacent thereto and leading to a water pump (38) in the base unit (30).

9. Set according to any one of claims 5 to 8, wherein the water tank (31) has a height of at most 20 cm to be accommodated with respect to filling with a water tap under the water tap.

10. Set according to any of the preceding claims, wherein the base unit (30) has a winding device at its base for a connection cable (45) integrated into the base.

11. Set according to any of the preceding claims, in which the base unit (30) has no switch or button relevant to the operation of a shower function and the shower function can be operated exclusively via a remote control.

12. Set according to claim 5, optionally also in combination with a further one of the preceding claims, wherein the water tank (31) on the one hand and the rest of the base unit on the other hand and thirdly both with each other in the mounted state of the water tank (31) are substantially cuboidal.

13. Set according to any of the preceding claims, wherein the base unit (30) maintains a ground clearance of at least 2 mm apart from at least one setup foot (46) located within an outer region of its lower edge.

14. Set according to any of the preceding claims with an instantaneous water heater as the water heater (39).

15. Use of a mobile base unit (30) with a water pump (38) and a water heater (39) in a housing for a set according to one of the preceding claims, wherein the water heater (39) comprises an overheating protection device for preventing excessively high water temperatures of the shower water, which is adapted to prevent further operation of the water heater (39) after it has been triggered, and has a reset function for returning the base unit (30) to the use state, the base unit (30) being returnable to the use state only by means of the reset function, which base unit (30) is connectable to the flexible water conduit part (23).

## Revendications

1. Ensemble constitué de :
un dispositif de douche présentant une pièce flexible de canalisation d'eau (23) destinée à l'apport d'eau de douche, et
un appareil de base mobile (30) doté d'un dispositif de chauffage d'eau (39) agencé dans un boîtier, lequel appareil de base (30) peut être raccordé à la pièce flexible de canalisation d'eau (23) ;
ledit dispositif de chauffage d'eau (39) présentant un dispositif anti-surchauffe destiné à empêcher des températures trop chaudes de l'eau de douche,
**caractérisé en ce que** le dispositif de douche présente un dispositif de fixation conçu pour un montage sur une cuvette, notamment de WC,
et **en ce que** le dispositif anti-surchauffe est conçu pour, après sa sollicitation, bloquer une autre mise en fonctionnement du dispositif de chauffage d'eau (39) et présente une fonction de réinitialisation permettant un retour à l'état d'utilisation de l'appareil de base (30),
ledit appareil de base (30) ne pouvant revenir à l'état d'utilisation que par le biais de ladite fonction de réinitialisation,
et **en ce que** l'appareil de base (30) présente un dispositif de commande (41) permettant à l'utilisateur d'actionner la fonction de réinitialisation.

2. Ensemble selon la revendication 1, dans lequel le dispositif de commande (41) est accessible à un utilisateur pour qu'il puisse effectuer une commande sans devoir démonter le boîtier.

3. Ensemble selon la revendication 1 ou 2, dans lequel le dispositif de commande (41) est prévu dans le fond de l'appareil de base (30) et y est accessible à l'utilisateur.

4. Ensemble selon la revendication 1, 2 ou 3, dans lequel le dispositif de commande (41) présente un bouton enfonçable qui, lorsqu'on l'enfonce, actionne un levier (40) présent dans le boîtier et, par ce biais, un commutateur, lequel déclenche ladite fonction de réinitialisation, ledit levier (40) étant de préférence un levier basculant.

5. Ensemble selon l'une des revendications précédentes, dans lequel l'appareil de base (30) présente un réservoir d'eau (31) susceptible d'être retiré de l'appareil de base (30) et reposant de préférence sur le restant de l'appareil de base.

6. Ensemble selon la revendication 5, dans lequel le réservoir d'eau (31) présente au moins une poignée et de préférence deux poignées (34) formées dans des parois latérales du réservoir d'eau (31) et destinées à son retrait, notamment sous la forme de renfoncements des parois latérales.

7. Ensemble selon la revendication 5 ou 6, dans lequel le réservoir d'eau (31) présente un couvercle (33) recouvrant intégralement son dessus en étant amovible aux fins d'un remplissage.

8. Ensemble selon la revendication 5, 6 ou 7, dans lequel le réservoir d'eau (31) présente une vanne qui s'ouvre et se ferme d'elle même dans le fond dudit réservoir d'eau (31) lors du montage de ce dernier sur le restant de l'appareil de base et lors de son retrait, un élément coopérant en élastomère situé dans une face supérieure du restant de l'appareil de base à des fins d'étanchéification lors du montage étant de préférence réalisé d'un seul tenant avec une longueur de tuyau (37) qui y est raccordée et qui mène à la pompe à eau (38) située dans l'appareil de base (30).

9. Ensemble selon l'une des revendications 5 à 8, dans lequel le réservoir d'eau (31) présente, pour permettre son remplissage par robinet, une hauteur de 20 cm tout au plus, lui permettant de loger sous un robinet.

10. Ensemble selon l'une des revendications précédentes, dans lequel l'appareil de base (30) présente, intégré en son fond, un dispositif d'enroulement destiné à un câble de branchement (45).

11. Ensemble selon l'une des revendications précédentes, dans lequel l'appareil de base (30) ne présente aucun bouton ou aucune touche propre à la commande de la fonction de douche, cette fonction de douche étant commandée uniquement par télécommande.

12. Ensemble selon la revendication 5, facultativement en association avec une autre des revendications précédentes, dans lequel le réservoir d'eau (31) d'une part et le restant de l'appareil de base d'autre part, ainsi que, de surcroît, ces deux éléments pris conjointement à l'état monté du réservoir d'eau (31), sont de forme sensiblement parallélépipédique rectangulaire.

13. Ensemble selon l'une des revendications précédentes, dans lequel l'appareil de base (30) maintient un écart avec le sol d'au moins 2 mm, à l'exception d'au moins un pied de support (46) disposé sur l'intérieur d'une zone extérieure de sa bordure inférieure.

14. Ensemble selon l'une des revendications précédentes, doté d'un chauffe-eau instantané comme dispositif de chauffage d'eau (39).

15. Utilisation d'un appareil de base mobile (30) doté d'une pompe à eau (38) et d'un dispositif de chauffage d'eau (39) situés dans un boîtier destiné à un ensemble selon l'une des revendications précédentes, ledit dispositif de chauffage d'eau (39) présentant un dispositif anti-surchauffe qui est destiné à empêcher des températures trop chaudes de l'eau de douche, est conçu pour, après sa sollicitation, bloquer une autre mise en fonctionnement du dispositif de chauffage d'eau (39), et présente une fonction de réinitialisation permettant un retour à l'état d'utilisation de l'appareil de base (30), ledit appareil de base (30) ne pouvant revenir à l'état d'utilisation que par le biais de ladite fonction de réinitialisation ; ledit appareil de base (30) pouvant être raccordé à la pièce flexible de canalisation d'eau (23).
